# EUROPÄISCHE PATENTSCHRIFT

(11) **EP 3 197 618 B1**
(45) Veröffentlichungstag und Bekanntmachung des Hinweises auf die Patenterteilung: **10.10.2018**
(21) Anmeldenummer: 15748193.8
(22) Anmeldetag: 23.07.2015
(51) Int. Cl.: B22D 11/14, B22D 11/04

(54) **VERFAHREN ZUM RASCHEN UMBAU EINER EINSTRÄNGIGEN BRAMMEN-STRANGGIESSANLAGE IN EINE MEHRSTRÄNGIGE KNÜPPEL-STRANGGIESSANLAGE UND VICE VERSA**
METHOD FOR QUICKLY CONVERTING A SINGLE-TRAIN CONTINUOUS CASTING PLANT FOR SLABS INTO A MULTI-TRAIN CONTINUOUS CASTING PLANT FOR BILLETS, AND VICE VERSA
PROCÉDÉ DE TRANSFORMATION D'UNE INSTALLATION DE COULÉE DE BRAMES MONOBRIN EN UNE INSTALLATION DE COULÉE DE BILLETTES MULTIBRIN ET VICE VERSA

(30) Priorität: 23.09.2014 AT 506762014
(43) Veröffentlichungstag der Anmeldung: 02.08.2017
(73) Patentinhaber: Primetals Technologies Austria GmbH, 4031 Linz (AT)
(72) Erfinder: PENN, Johann, 4203 Altenberg (AT); PENN, Thomas, 4040 Linz (AT)
(74) Vertreter: Metals@Linz
(86) Internationale Anmeldenummer: PCT/EP2015/066820
(87) Internationale Veröffentlichungsnummer: WO 2016/045818

(56) Entgegenhaltungen:
- WO-A1-2009/141210
- WO-A2-2005/120746
- LIU H S ET AL: "KOMBINIERTE STRANGGIESSANLAGE FUER KNUEPPEL UND BRAMMEN COMBINED CASTING MACHINE FOR BILLETS AND SLABS", STAHL UND EISEN, VERLAG STAHLEISEN, DUSSELDORF, DE, Bd. 121, Nr. 1, 19. Januar 2001 (2001-01-19), Seiten 61-69, XP001003358, ISSN: 0340-4803

## Beschreibung

### Gebiet der Technik

Die vorliegende Erfindung betrifft das technische Gebiet des Stranggießens. Durch das Stranggießen wird heute der Großteil der jährlich produzierten Weltstahlmenge in kontinuierlich betriebenen Stranggießanlagen zu Strängen mit unterschiedlichen Querschnitten (z.B. Brammen, Knüppeln, Vorblöcke, Profile) vergossen.

Sowohl Stranggießanlagen zum kontinuierlichen Vergießen von flüssigem Stahl zu einem Strang mit Knüppel- (engl. *billet*) oder Brammen- (engl. *slab*) Querschnitt sind bekannt.

Einerseits betrifft die vorliegende Erfindung ein Verfahren zum raschen Umbau einer einsträngigen Brammen-Stranggießanlage (d.h. einer Stranggießanlage zum Stranggießen von flüssigem Stahl in einen Strang mit Brammenquerschnitt) in eine mehrsträngige Knüppel-Stranggießanlage (d.h. einer Stranggießanlage zum Stranggießen von flüssigem Stahl in mehrere Stränge mit Knüppelquerschnitt).

Andererseits betrifft die Erfindung aber auch ein Verfahren zum raschen Umbau einer mehrsträngigen Knüppel-Stranggießanlage in eine einsträngige Brammen-Stranggießanlage.

### Stand der Technik

Sowohl Verfahren zum Umbau einer einsträngigen Brammen-Stranggießanlage in eine mehrsträngige Knüppel-Stranggießanlage und umgekehrt sind grundsätzlich bekannt. Dabei wird eine Stranggießanlage des einen Typs durch einen zeitaufwändigen Umbau in eine Stranggießanlage des anderen Typs umgebaut. Da jedoch der Umbau durch den Austausch der Kokille(n), der Oszilliereinheit(en) für die Kokille(n) und der Strangführung lange dauert, kann der Anlagenbetreiber auf zyklische Schwankungen der Nachfrage nach Brammen- oder Knüppelsträngen nicht zeitgerecht reagieren. Somit kann der Anlagenbetreiber einerseits seine existierenden Stranggießanlagen nicht vollständig auslasten bzw. die gerade weniger stark nachgefragten Stränge nicht mit maximalem Gewinn verkaufen, oder er kann andererseits eine temporär bestehende Nachfrage nicht decken. Beide Fälle sind für den Anlagenbetreiber nicht zufriedenstellend. Schließlich kann der Anlagenbetreiber seine Stranggießanlage während des Umbaus nicht betreiben, sodass sich signifikante Ausbringungsverluste (die sich proportional zur Umbauzeit verhalten) ergeben.

### Aus der Veröffentlichung

Liu H. S. et al: "Kombinierte Stranggießanlage für Knüppel und Brammen", stahl und eisen 121 (2001) Nr. 1, Seiten 61-69 ist der Umbau einer mehrsträngigen Knüppelanlage in eine einsträngige Brammenanlage und vice versa bekannt. Beim Umbau in eine Knüppelanlage werden unter anderem die Kokille und das Strangführungssegment 1 gewechselt. Die Komponenten Kokille, Oszillation und das Strangführungssegment 1 wurden als eine Kompakteinheit ausgebildet.

In der WO 2009/141210 A1 ist eine Strangführung für eine einsträngige Knüppel- oder Vorblockanlage beschrieben. Durch die beschriebene Lösung kann das erste Strangführungssegment für sich allein und ein nachfolgendes Strangführungssegment gemeinsam mit dem Segmentrahmen ausgebaut werden.

### Zusammenfassung der Erfindung

Die Aufgabe der bestehenden Erfindung besteht darin, ein Verfahren zum raschen Umbau einer einsträngigen Brammen-Stranggießanlage in eine mehrsträngige Knüppel-Stranggießanlage und ein Verfahren zum raschen Umbau einer mehrsträngigen Knüppel-Stranggießanlage in eine einsträngige Brammen-Stranggießanlage anzugeben.

Diese Aufgabe wird durch das Verfahren nach Anspruch 1 gelöst. Bevorzugte Ausführungsformen sind Gegenstand der abhängigen Ansprüche.

Konkret erfolgt die Lösung der Aufgabe durch ein Verfahren zum Umbau einer einsträngigen Brammen-Stranggießanlage in eine mehrsträngige Knüppel-Stranggießanlage, wobei die Brammen-Stranggießanlage umfasst:
- eine Kokille zum Vergießen von flüssigem Stahl in einen Brammenstrang und eine Oszilliereinheit zum Oszillieren der Kokille;
- eine Strangführung zum Stützen, Führen und Abkühlen des Brammenstrangs, wobei die Strangführung mehrere hydraulisch verstellbare Segmente aufweist, der Brammenstrang in den Segmenten durch Kühldüsen abgekühlt und gegebenenfalls in seiner Dicke reduziert wird, die Segmente mit einer Hinterkonstruktion mechanisch und mit je einer Hydraulik- und einer Wasserversorgung fluidtechnisch verbunden sind; aufweisend die Verfahrensschritte:
   i) Abkoppeln der Wasserversorgung von der Kokille und Abkoppeln der Hydraulikversorgung von der Oszilliereinheit;
   ii) Ausbau der Kokille und der Oszilliereinheit und Einbau eines gemeinsamen Stützrahmens für mehrere Knüppelstränge im Bereich des Maschinenkopfs der Stranggießanlage, wobei der gemeinsame Stützrahmen mit dem Festland der Stranggießanlage verbunden wird;
   iii) Einbau je einer Kokille zum Vergießen von flüssigem Stahl in einen Knüppelstrang und je einer Oszilliereinheit zum Oszillieren der Kokille pro Knüppelstrang, wobei mehrere Oszilliereinheiten mit dem gemeinsamen Stützrahmen verbunden werden;
   iv) Ankoppeln der Wasserversorgung an die Kokillen und Ankoppeln der Hydraulikversorgung an die Oszilliereinheiten;
   v) Abkoppeln der Wasserversorgung und Hydraulikversorgung von den Segmenten;
   vi) Lösen der Segmente von der Hinterkonstruktion der Stranggießanlage und Ausbau der Segmente aus der Stranggießanlage;
   vii) Verbinden von Rollenpaaren zum Führen mehrerer Knüppelstränge mit der Hinterkonstruktion, wobei die Knüppelstränge durch ein Rollenpaar beidseitig gestützt und durch Kühldüsen abgekühlt werden;
   viii) Ankoppeln der Kühldüsen der Rollenpaare an die Wasserversorgung;
   ix) Verbinden von zumindest einer Auszugseinheit zum Ausziehen mehrerer Knüppelstränge aus den Kokillen mit der Hinterkonstruktion;
   x) Ankoppeln der Auszugseinheit an die Hydraulikversorgung.

Durch das erfindungsgemäße Umbauverfahren können sowohl Brammen-Stranggießanlage mit einer geraden oder einer gebogenen Kokille rasch in eine mehrsträngige Knüppel-Stranggießanlage umgebaut werden. Hierzu wird zuerst der Maschinenkopf (d.h. die Kokille und der Oszilliereinheit) der Brammen-Stranggießanlage umgebaut. Nach dem Abkoppeln der Wasserversorgung von der Kokille und der Hydraulikversorgung von der Oszilliereinheit und dem Ausbau des Maschinenkopfs der Brammen-Stranggießanlage, wird ein gemeinsamer Stützrahmen eingebaut und mit dem Festland der Stranggießanlage verbunden. In den gemeinsamen Stützrahmen werden die Oszilliereinheiten und die zu oszillierenden Kokillen der Knüppel-Stranggießanlage eingesetzt. Durch den gemeinsamen Stützrahmen kann der Ein- und Ausbau des Maschinenkopfs der mehrsträngigen Knüppel-Stranggießanlage sehr rasch erfolgen.

Bei einer besonders vorteilhaften Ausführungsform werden die Oszilliereinheiten und die Kokillen der mehrsträngige Knüppel-Stranggießanlage nicht einmal vom gemeinsamen Stützrahmen gelöst, sondern als Modul ein- und ausgebaut.

Nach dem Ankoppeln der Wasserversorgung an die Kokillen und dem Ankoppeln der Hydraulikversorgung an die Oszilliereinheiten ist die Funktionsfähigkeit des Maschinenkopfs wiederhergestellt. Anschließend werden die Segmente der Brammen-Stranggießanlage von der Hinterkonstruktion gelöst und ausgebaut, vorzugsweise über Schienen ausgefahren. Zum Führen und Stützen der Knüppelstränge werden Rollenpaaren mit der bestehenden Hinterkonstruktion verbunden. Um die Knüppelstränge im Bereich der Rollenpaare abkühlen zu können, werden die Kühldüsen der Rollenpaare an die bestehende Wasserversorgung der Stranggießmaschine angeschlossen. Schließlich wird zumindest eine Auszugseinheit - z.B. in Form eines Rollenpaares mit angetriebenen Rollen - zum Ausziehen mehrerer Knüppelstränge aus den Kokillen mit der Hinterkonstruktion der Stranggießanlage verbunden und die Auszugseinheit an die Hydraulikversorgung der Stranggießanlage verbunden.

Sowohl bei den Wasser- und Hydraulikversorgungen ist es vorteilhaft, wenn das An- und Abkoppeln dieser Verbindungen durch das An- bzw. Abkoppeln von sog. Schnellkupplungen erfolgt. Dadurch kann die Umbauzeit weiter reduziert werden.

Falls ein Knüppelstrang die Kokille der Knüppel-Stranggießmaschine gebogen mit einem Krümmungsradius verlässt, ist es vorteilhaft, wenn die Rollenpaare in der Strangführung der Knüppel-Stranggießmaschine derart mit der Hinterkonstruktion verbunden werden, dass für den Krümmungsradius R₁₀₁ der Knüppel-Stranggießmaschine gilt 0,9*R₁ ≤ R₁₀₁ ≤ 1,1*R₁, bevorzugt R₁₀₁=R₁, wobei R₁ der Krümmungsradius der Brammen-Stranggießmaschine ist. Durch diese Maßnahme wird der bestehende Platz in der Stranggießanlage bestens ausgenutzt; außerdem ermöglich diese Wahl hohe Gießgeschwindigkeiten.

Falls ein Knüppelstrang die Kokille der Knüppel-Stranggießmaschine gerade in vertikaler Richtung verlässt, ist es vorteilhaft, wenn nach der Kokille der Knüppel-Stranggießmaschine eine Biegeeinrichtung zum Umlenken des vertikalen Knüppelstrangs auf eine Kreisbogenbahn mit Radius angeordnet wird.

Um den vorgegebenen Platz bestens auszunutzen und hohe Gießgeschwindigkeiten zu ermöglichen, ist es vorteilhaft, wenn die Rollenpaare in der Strangführung der Knüppel-Stranggießmaschine derart mit der Hinterkonstruktion verbunden werden, dass für den Krümmungsradius R₁₀₁ der Knüppel-Stranggießmaschine gilt 0,5*R₁ ≤ R₁₀₁ ≤ R₁, wobei R₁ der Krümmungsradius der Brammen-Stranggießmaschine ist.

Die erfindungsgemäße Aufgabe wird ebenfalls durch ein Verfahren nach Anspruch 7 gelöst. Bevorzugte Ausführungsformen sind Gegenstand der abhängigen Ansprüche.

Konkret erfolgt die Lösung der Aufgabe durch ein Verfahren zum Umbau einer mehrsträngigen Knüppel-Stranggießanlage in eine einsträngige Brammen-Stranggießanlage, wobei die Knüppel-Stranggießanlage umfasst:
- einen gemeinsamen Stützrahmen für mehrere Knüppelstränge, und pro Knüppelstrang je eine Kokille zum Vergießen von flüssigem Stahl in einen Knüppelstrang und je eine Oszilliereinheit zum Oszillieren der Kokille;
- eine Strangführung zum Stützen, Führen und Abkühlen der Knüppelstränge, wobei die Strangführung mehrere Rollenpaare zum Führen mehrerer Knüppelstränge und Kühldüsen zum Abkühlen der Knüppelstränge aufweist, wobei die Rollenpaare mit einer Hinterkonstruktion der Stranggießanlage verbunden sind;
- zumindest eine Auszugseinheit zum Ausziehen der Knüppelstränge aus den Kokillen;
aufweisend die Verfahrensschritte:
i) Abkoppeln der zumindest einen Auszugseinheit von der Hydraulikversorgung der Stranggießanlage, Lösen der Auszugseinheit von der Hinterkonstruktion und Entfernen der Auszugseinheit aus der Stranggießanlage;
ii) Abkoppeln der Kühldüsen der Rollenpaare von der Wasserversorgung;
iii) Lösen der Rollenpaare von der Hinterkonstruktion und Entfernen der Rollenpaare aus der Stranggießanlage;
iv) Einbau mehrerer hydraulisch verstellbarer Segmente zum Führen und Kühlen des Brammenstrangs in die Stranggießanlage, Verbinden der Segmente mit der Hinterkonstruktion, und Ankoppeln der Segmente an die Wasser- und die Hydraulikversorgung der Stranggießanlage, sodass der Brammenstrang in den Segmenten durch Kühldüsen abgekühlt und gegebenenfalls in seiner Dicke reduziert wird;
v) Abkoppeln der Wasserversorgung von den Kokillen und Abkoppeln der Hydraulikversorgung von der Oszilliereinheiten der Stranggießanlage;
vi) Ausbau des gemeinsamen Stützrahmens und der darin eingesetzten Kokillen und Oszilliereinheiten der Stranggießanlage und Einbau einer Kokille zum Vergießen von flüssigem Stahl in einen Brammenstrang und einer Oszilliereinheit zum Oszillieren der Kokille;
vii) Ankoppeln der Wasserversorgung an die Kokille und Ankoppeln der Hydraulikversorgung an die Oszilliereinheit der Stranggießanlage.

Auch bei diesem Verfahren kann der Maschinenkopf der mehrsträngigen Knüppel-Stranggießanlage durch den gemeinsamen Stützrahmen rasch entfernt werden und der Maschinenkopf der Brammen-Stranggießanlage rasch eingesetzt werden. Außerdem können natürlich wieder die bestehende Hinterkonstruktion sowie die existierenden Wasser- und Hydraulikversorgungen weiterverwendet werden.

Falls der Brammenstrang die Kokille der Brammen-Stranggießmaschine gebogen mit einem Krümmungsradius verlässt, ist es vorteilhaft, wenn die Segmente in der Strangführung der Brammen-Stranggießmaschine derart mit der Hinterkonstruktion verbunden werden, dass für den Krümmungsradius R₁ der Brammen-Stranggießmaschine gilt R₁₀₁/1,1 ≤ R₁ ≤ R₁₀₁/0,9, bevorzugt R₁=R₁₀₁, wobei R₁₀₁ der Krümmungsradius der Knüppel-Stranggießmaschine ist. Dadurch wird wieder der bestehende Platz bestens ausgenutzt und eine hohe Gießgeschwindigkeit ermöglicht.

Falls der Brammenstrang die Kokille der Brammen-Stranggießmaschine gerade in vertikaler Richtung verlässt, ist es vorteilhaft, wenn nach der Kokille der Brammen-Stranggießmaschine eine Biegeeinrichtung zum Umlenken des vertikalen Brammenstrangs auf eine Kreisbogenbahn mit Radius angeordnet wird.

Um den vorgegebenen Platz bestens auszunutzen und hohe Gießgeschwindigkeiten zu ermöglichen, ist es vorteilhaft, wenn die Segmente in der Strangführung der Brammen-Stranggießmaschine derart mit der Hinterkonstruktion verbunden werden, dass für den Krümmungsradius R₁ der Brammen-Stranggießmaschine gilt R₁₀₁ ≤ R₁ ≤ 2*R₁₀₁, wobei R₁₀₁ der Krümmungsradius der Knüppel-Stranggießmaschine ist.

### Kurze Beschreibung der Zeichnungen

Weitere Vorteile und Merkmale der vorliegenden Erfindung ergeben sich aus der nachfolgenden Beschreibung nicht einschränkender Ausführungsbeispiele, wobei die folgenden Figuren zeigen:
Fig 1 eine Darstellung einer einsträngigen Brammen-Stranggießanlage
Fig 2 eine Darstellung einer mehrsträngigen Knüppel-Stranggießanlage mit gerader Kokille
Fig 3 eine Darstellung einer mehrsträngigen Knüppel-Stranggießanlage mit gebogenen Kokillen
Fig 4 eine Darstellung eines Maschinenkopfs einer mehrsträngigen Knüppel-Stranggießanlage mit gebogenen Kokillen mit einem gemeinsamen Stützrahmen für drei Stränge

### Beschreibung der Ausführungsformen

In Fig 1 ist eine einsträngige Brammen-Stranggießanlage 1 mit einer geraden Kokille 2, einer Oszilliereinheit 3, einer Strangführung 4, bestehend aus einer Biegeeinrichtung 5 zum Umbiegen des vertikalen Brammenstrangs B auf eine Kreisbogenbahn mit Radius R und insgesamt 14 hydraulisch verstellbaren Segmenten 4a...4n dargestellt. Die Segmente 4a...4h dienen dazu den Brammenstrang B auf dem Kreisbogen R bzw. R₁ zu führen und den Brammenstrang durch Kühldüsen abzukühlen und ggf. in seiner Dicke zu reduzieren (z.B. durch eine *Soft Core* oder *Liquid Core Reduction*). Die nachfolgenden Segmente 4i...4n dienen dazu, den Brammenstrang B horizontal zu führen und ggf. die Dicke des Brammenstrangs B weiter zu reduzieren.

Oberhalb der eigentlichen Brammen-Stranggießanlage 1 wurden bestimmte Teile, wie die Kokille 2, die Oszilliereinheit 3, die Biegeeinrichtung 5 und ein Segment 4a...4n im Detail dargestellt. Die dicke Linie zwischen der unten dargestellten Brammen-Stranggießanlage 1 und der Detaildarstellung symbolisiert den örtlichen Zusammenhang zwischen den unterschiedlichen Darstellungen.

Wie in Fig 1 dargestellt, ist die Oszilliereinheit 3 mit dem Festland 6 der Stranggießanlage mechanisch verbunden und mit einer Hydraulikversorgung fluidtechnisch verbunden; weiters ist natürlich die Kokille 2 mit der Wasserversorgung verbunden. Außerdem sind die Segmente 4a...4n jeweils mit der Hinterkonstruktion 7 lösbar mechanisch verbunden und mit je einer Hydraulik- und einer Wasserversorgung fluidtechnisch verbunden. Mittels der Hydraulikversorgung kann der Brammenstrang B durch die mind. vier Hydraulikzylinder jedes Segments in seiner Dicke reduziert werden. Durch die Wasserversorgung kann der Brammenstrang B durch Kühldüsen abgekühlt werden.

Durch den Umbau der einsträngigen Brammen-Stranggießanlage 1 der Fig 1 in eine mehrsträngige Knüppel-Stranggießanlage 101 (siehe Fig 2 oder 3), soll der zeitlich schwankende Bedarf nach entweder Brammen oder Knüppeln zeitgerecht gestillt werden können und die Umbauzeiten niedrig gehalten werden. Dies erfolgt dadurch, dass möglichst viele Teile (z.B. die Hinterkonstruktion 7, das Festland 6 aber auch die bestehenden Wasser- und Hydraulikanschlüsse im Bereich des Maschinenkopfs und im Bereich der Strangführung 4) bei beiden Anlagentypen wiederverwendet werden. Um die Figuren nicht unnötig zu verkomplizieren, wurde auf die Darstellung der Hydraulik- und Wasserversorgungen verzichtet.

Beim Umbau wird wie folgt vorgegangen:
Zuerst wird die Wasserversorgung von der Kokille 2 und die Hydraulikversorgung von der Oszilliereinheit 3 abgekoppelt. Dies erfolgt jeweils durch das Abkoppeln von Schnellkupplungen. Anschließend wird die Kokille 2 und die Oszilliereinheit 3 entfernt und stattdessen ein gemeinsamer Stützrahmen 111 (siehe Fig 4) für drei Knüppelstränge K eingebaut. In den gemeinsamen Stützrahmen 111 werden drei Oszilliereinheiten 103 und drei Kokillen 102 mit Knüppelformat eingesetzt. Der gemeinsame Stützrahmen 111 wird mit dem Festland 6 verbunden. Durch das Ankoppeln der Wasserversorgung an die Kokillen 102 (idealerweise nur ein Wasserzu- und ein Wasserabfluss für drei Kokillen, d.h. pro Stützrahmen) und das Ankoppeln der Hydraulikversorgung an die Oszilliereinheiten 103 (idealerweise wiederum nur eine Druckleitung und eine Tankleitung für drei Oszilliereinheiten, d.h. pro Stützrahmen) wird die Funktionsfähigkeit des Maschinenkopfs der Knüppel-Stranggießanlage 101 hergestellt. In weiterer Folge werden die Segmente 4a...4n von der Wasser- und Hydraulikversorgung abgekoppelt, die Segmente von der Hinterkonstruktion 7 gelöst und aus der Stranggießanlage über die dargestellten Schienen ausgefahren; außerdem wird die Biegeeinrichtung 5 entfernt. Anstelle der Biegeeinrichtung 5 und den Segmenten 4 der Brammen-Stranggießanlage wird in Fig 2 wiederum eine Biegeeinrichtung 105 für mehrere Knüppelstränge K und mehrere Rollenpaare 104a...104i zum Stützen und Führen der Knüppelstränge K angeordnet. Wie in Fig 2 dargestellt, werden die Rollenpaare 104a...104i mit der bestehenden Hinterkonstruktion 7 verbunden und die Kühldüsen der Rollenpaare an die existierende Wasserversorgung angeschlossen. Um das Ausziehen der Knüppelstränge K aus den Kokillen 102 zu ermöglichen, sind mehrere Rollenpaare als Auszugseinheiten ausgebildet, wobei die Rollenpaare durch einen Motor angetrieben werden. Hierzu werden diese Rollenpaare mit einem Hydraulikanschluss verbunden. Aus Fig 2 geht hervor, dass nicht alle Brammen-Segmente durch Rollenpaare ersetzt worden sind. Dies ist i.A. auch nicht erforderlich, da die Knüppelstränge typischerweise nicht im horizontalen Auslaufbereich dickenreduziert werden.

Im Unterschied zu den geraden Kokillen 102 der Knüppel-Stranggießanlage in Fig 2 weist die Knüppel-Stranggießanlage der Fig 3 gebogene Kokillen 102 auf. Durch die gebogenen Kokillen 102 entfällt die Notwendigkeit eine Biegeeinrichtung für die Knüppelstränge K einzubauen. Dadurch wird der Umbau weiter beschleunigt.

In Fig 4 ist schließlich ein Maschinenkopf einer mehrsträngigen Knüppel-Stranggießanlage 101 mit gebogenen Kokillen 102 dargestellt. Jede gebogene Kokille 102 wird durch eine Oszilliereinheit 103 oszilliert, wobei sich drei Oszilliereinheiten 103 wiederum auf dem gemeinsamen Stützrahmen 111 abstützen. Konkret wird der gemeinsame Stützrahmen 111 unterhalb der Brammen-Kokille 2 eingebaut, wobei diese vor dem Einbau natürlich entfernt wird.

Da der Umbau einer mehrsträngigen Knüppel-Stranggießanlage 101 in eine einsträngige Brammen-Stranggießanlage 1 im Wesentlichen in umgekehrter Richtung zum Umbau von einer einsträngige Brammen-Stranggießanlage 1 in eine mehrsträngige Knüppel-Stranggießanlage 101 von statten geht, ist auch dieses Umbauverfahren für einen Fachmann ausreichend offenbart.

Beim Umbau der mehrsträngigen Knüppel-Stranggießanlage 101 der Fig 3 in eine einsträngige Brammen-Stranggießanlage 1 wird wie folgt vorgegangen:
Zuerst werden die Auszugseinheiten 108 von der Hydraulikversorgung der Stranggießanlage 101 abgekoppelt, die Auszugseinheiten 108 von der Hinterkonstruktion 7 gelöst und aus der Stranggießanlage entfernt. Anschließend werden auch die Kühldüsen der Rollenpaare 104a...104g von der Wasserversorgung abgekoppelt, die Rollenpaare von der Hinterkonstruktion 7 gelöst und aus der Stranggießanlage entfernt. Weiters werden mehrere hydraulisch verstellbare Segmente 4a...4n (siehe Fig 1) zum Führen und Kühlen des Brammenstrangs B in die Stranggießanlage eingebracht und die Segmente 4a...4n mit der Hinterkonstruktion 7 verbunden. Schließlich werden die Segmente 4a...4n an die Wasser- und die Hydraulikversorgung der Stranggießanlage angekoppelt, sodass der Brammenstrang B in den Segmenten 4a...4n durch Kühldüsen abgekühlt und gegebenenfalls in seiner Dicke reduziert werden kann. Im Anschluss an die Umrüstung der Strangführung 4 wird die Wasserversorgung von den Kokillen 102 und die Hydraulikversorgung von den Oszilliereinheiten 103 der Stranggießanlage abgekoppelt. Dann wird der gemeinsame Stützrahmen 111 und die darin eingesetzten Kokillen 102 und Oszilliereinheiten 103 ausgebaut und stattdessen eine Kokille 2 zum Vergießen von flüssigem Stahl in einen Brammenstrang B und eine Oszilliereinheit 3 zum Oszillieren der Kokille 2 eingebaut. Durch das Ankoppeln der Wasserversorgung an die Kokille 2 und das Ankoppeln der Hydraulikversorgung an die Oszilliereinheit 3 wird die Funktionsfähigkeit des Maschinenkopfs wiederhergestellt.

Für den Fachmann ist klar, dass es weder beim Umbauverfahren nach Anspruch 1 noch beim Umbauverfahren nach Anspruch 7, notwendig ist, die Verfahrensschritte genau in der angegebenen Reihenfolge, z.B. i bis x bei Anspruch 1 bzw. i bis vii bei Anspruch 7, durchzuführen. So könnten z.B. die Schritte v bis x bei Anspruch 1 auch vor den Schritten i bis iv durchgeführt werden. Ähnliches gilt für Anspruch 7.

Unter den Schutzbereich der Erfindung soll auch der Umbau einer mehrsträngigen (z.B. zweisträngigen) Brammen-Stranggießanlage in mehrere (z.B. wiederum zwei) mehrsträngige Knüppel-Stranggießanlagen und *vice versa* fallen. In diesem Fall werden die Verfahrensschritte mehrfach, d.h. jeweils einmal pro Brammenstrang, durchgeführt.

Obwohl die Erfindung im Detail durch die bevorzugten Ausführungsbeispiele näher illustriert und beschrieben wurde, ist die Erfindung nicht durch die offenbarten Beispiele eingeschränkt und andere Variationen können vom Fachmann hieraus abgeleitet werden, innerhalb des Schutzumfangs der beiliegenden Ansprüche.

### Bezugszeichenliste

- 1: einsträngige Brammen-Stranggießanlage
- 2: Kokille für die Brammen-Stranggießanlage
- 3: Oszilliereinheit für die Brammen-Stranggießanlage
- 4: Strangführung für die Brammen-Stranggießanlage
- 4a...4n: Segment der Strangführung
- 5: Biegeeinrichtung
- 6: Festland
- 7: Hinterkonstruktion

- 101: mehrsträngige Knüppel-Stranggießanlage
- 102: Kokille für die Knüppel-Stranggießanlage
- 103: Oszilliereinheit für die Knüppel-Stranggießanlage
- 104: Strangführung für die Knüppel-Stranggießanlage
- 104a...104i: Rollenpaar
- 105: Biegeeinrichtung für die Knüppel-Stranggießanlage
- 108: Auszugseinheit
- 111: gemeinsamer Stützrahmen

- B: Brammenstrang
- K: Knüppelstrang
- R,R₁,R₁₀₁: Krümmungsradius

## Patentansprüche

1. Verfahren zum Umbau einer einsträngigen Brammen-Stranggießanlage (1) in eine mehrsträngige Knüppel-Stranggießanlage (101), wobei die Brammen-Stranggießanlage (1) umfasst:
- eine Kokille (2) zum Vergießen von flüssigem Stahl in einen Brammenstrang (B) und eine Oszilliereinheit (3) zum Oszillieren der Kokille (2);
- eine Strangführung (4) zum Stützen, Führen und Abkühlen des Brammenstrangs (B), wobei die Strangführung (4) mehrere hydraulisch verstellbare Segmente (4a...4n) aufweist, der Brammenstrang (B) in den Segmenten (4a...4n) durch Kühldüsen abgekühlt und gegebenenfalls in seiner Dicke reduziert wird, die Segmente (4a...4n) mit einer Hinterkonstruktion (7) mechanisch und mit je einer Hydraulik- und einer Wasserversorgung fluidtechnisch verbunden sind;
aufweisend die Verfahrensschritte:
i) Abkoppeln der Wasserversorgung von der Kokille (2) und Abkoppeln der Hydraulikversorgung von der Oszilliereinheit (3) der Stranggießanlage;
ii) Ausbau der Kokille (2) und der Oszilliereinheit (3) und Einbau eines gemeinsamen Stützrahmens (111) für mehrere Knüppelstränge (K) im Bereich des Maschinenkopfs der Stranggießanlage, wobei der gemeinsame Stützrahmen (111) mit dem Festland (6) der Stranggießanlage verbunden wird;
iii) Einbau je einer Kokille (102) zum Vergießen von flüssigem Stahl in einen Knüppelstrang (K) und je einer Oszilliereinheit (103) zum Oszillieren der Kokille (102) pro Knüppelstrang (K), wobei mehrere Oszilliereinheiten (103) mit dem gemeinsamen Stützrahmen (111) verbunden werden;
iv) Ankoppeln der Wasserversorgung an die Kokillen (2) und Ankoppeln der Hydraulikversorgung an die Oszilliereinheiten (3) ;
v) Abkoppeln der Wasserversorgung und Hydraulikversorgung von den Segmenten (4a...4n) ;
vi) Lösen der Segmente (4a...4n) von der Hinterkonstruktion (7) der Stranggießanlage und Ausbau der Segmente (4a...4n) aus der Stranggießanlage;
vii) Verbinden von Rollenpaaren (104a...104i) zum Führen mehrerer Knüppelstränge (K) mit der Hinterkonstruktion (7), wobei die Knüppelstränge (K) durch ein Rollenpaar (104a...104i) beidseitig gestützt und durch Kühldüsen abgekühlt werden;
viii) Ankoppeln der Kühldüsen der Rollenpaare (104a...104i) an die Wasserversorgung;
ix) Verbinden von zumindest einer Auszugseinheit (108) zum Ausziehen mehrerer Knüppelstränge (K) aus den Kokillen (102) mit der Hinterkonstruktion (7);
x) Ankoppeln der Auszugseinheit (108) an die Hydraulikversorgung.

2. Verfahren nach Anspruch 1, **dadurch gekennzeichnet, dass** ein Knüppelstrang (K) die Kokille (102) der Knüppel-Stranggießmaschine (101) gebogen mit einem Krümmungsradius (R, R₁₀₁) verlässt.

3. Verfahren nach Anspruch 2, **dadurch gekennzeichnet, dass** die Rollenpaare (104a...104i) in der Strangführung (104) der Knüppel-Stranggießmaschine (101) derart mit der Hinterkonstruktion (7) verbunden werden, dass für den Krümmungsradius R₁₀₁ der Knüppel-Stranggießmaschine (101) gilt 0,9*R₁ ≤ R₁₀₁ ≤ 1,1*R₁, bevorzugt R₁₀₁=R₁, wobei R₁ der Krümmungsradius der Brammen-Stranggießmaschine (1) ist.

4. Verfahren nach Anspruch 1, **dadurch gekennzeichnet, dass** ein Knüppelstrang (K) die Kokille (102) der Knüppel-Stranggießmaschine (101) gerade in vertikaler Richtung verlässt.

5. Verfahren nach Anspruch 4, **dadurch gekennzeichnet, dass** nach der Kokille (102) der Knüppel-Stranggießmaschine (101) eine Biegeeinrichtung (105) zum Umlenken des vertikalen Knüppelstrangs (K) auf eine Kreisbogenbahn mit Radius (R₁₀₁) angeordnet wird.

6. Verfahren nach einem der Ansprüche 4 oder 5, **dadurch gekennzeichnet, dass** die Rollenpaare (104a...104i) in der Strangführung (104) der Knüppel-Stranggießmaschine (101) derart mit der Hinterkonstruktion (7) verbunden werden, dass für den Krümmungsradius R₁₀₁ der Knüppel-Stranggießmaschine (101) gilt 0,5*R₁ ≤ R₁₀₁ ≤ R₁, wobei R₁ der Krümmungsradius der Brammen-Stranggießmaschine (1) ist.

7. Verfahren zum Umbau einer mehrsträngigen Knüppel-Stranggießanlage (101) in eine einsträngige Brammen-Stranggießanlage (1), wobei die Knüppel-Stranggießanlage (101) umfasst:
- einen gemeinsamen Stützrahmen (111) für mehrere Knüppelstränge (K), und pro Knüppelstrang (K) je eine Kokille (102) zum Vergießen von flüssigem Stahl in einen Knüppelstrang (K) und je eine Oszilliereinheit (103) zum Oszillieren der Kokille (102);
- eine Strangführung (104) zum Stützen, Führen und Abkühlen der Knüppelstränge (K), wobei die Strangführung (104) mehrere Rollenpaare (104a...104i) zum Führen mehrerer Knüppelstränge (K) und Kühldüsen zum Abkühlen der Knüppelstränge (K) aufweist, wobei die Rollenpaare (104a...104i) mit einer Hinterkonstruktion (7) der Stranggießanlage verbunden sind;
- zumindest eine Auszugseinheit (108) zum Ausziehen der Knüppelstränge (K) aus den Kokillen (102);
aufweisend die Verfahrensschritte:
i) Abkoppeln der zumindest einen Auszugseinheit (108) von der Hydraulikversorgung der Stranggießanlage, Lösen der Auszugseinheit (108) von der Hinterkonstruktion (7) und Entfernen der Auszugseinheit (108) aus der Stranggießanlage;
ii) Abkoppeln der Kühldüsen der Rollenpaare (104a...104i) von der Wasserversorgung;
iii) Lösen der Rollenpaare (104a...104i) von der Hinterkonstruktion (7) und Entfernen der Rollenpaare (104a...104i) aus der Stranggießanlage;
iv) Einbau mehrerer hydraulisch verstellbarer Segmente (4a...4n) zum Führen und Kühlen des Brammenstrangs (B) in die Stranggießanlage, Verbinden der Segmente (4a...4n) mit der Hinterkonstruktion (7), und Ankoppeln der Segmente (4a...4n) an die Wasser- und die Hydraulikversorgung der Stranggießanlage, sodass der Brammenstrang (B) in den Segmenten (4a...4n) durch Kühldüsen abgekühlt und gegebenenfalls in seiner Dicke reduziert wird;
v) Abkoppeln der Wasserversorgung von den Kokillen (102) und Abkoppeln der Hydraulikversorgung von der Oszilliereinheiten (103) der Stranggießanlage;
vi) Ausbau des gemeinsamen Stützrahmens (111) und der darin eingesetzten Kokillen (102) und Oszilliereinheiten (103) der Stranggießanlage und Einbau einer Kokille (2) zum Vergießen von flüssigem Stahl in einen Brammenstrang (B) und einer Oszilliereinheit (3) zum Oszillieren der Kokille (2);
vii) Ankoppeln der Wasserversorgung an die Kokille (2) und Ankoppeln der Hydraulikversorgung an die Oszilliereinheit (3) der Stranggießanlage.

8. Verfahren nach Anspruch 7, **dadurch gekennzeichnet, dass** der Brammenstrang (B) die Kokille (2) der Brammen-Stranggießmaschine (1) gebogen mit einem Krümmungsradius (R, R₁) verlässt.

9. Verfahren nach Anspruch 8, **dadurch gekennzeichnet, dass** die Segmente (4a...4n) in der Strangführung (4) der Brammen-Stranggießmaschine (1) derart mit der Hinterkonstruktion (7) verbunden werden, dass für den Krümmungsradius R₁ der Brammen-Stranggießmaschine (1) gilt R₁₀₁/1,1 ≤ R₁ ≤ R₁₀₁/0,9, bevorzugt R₁=R₁₀₁, wobei R₁₀₁ der Krümmungsradius der Knüppel-Stranggießmaschine (101) ist.

10. Verfahren nach Anspruch 7, **dadurch gekennzeichnet, dass** ein Brammenstrang (B) die Kokille (2) der Brammen-Stranggießmaschine (1) gerade in vertikaler Richtung verlässt.

11. Verfahren nach Anspruch 10, **dadurch gekennzeichnet, dass** nach der Kokille (2) der Brammen-Stranggießmaschine (1) eine Biegeeinrichtung (5) zum Umlenken des vertikalen Brammenstrangs (B) auf eine Kreisbogenbahn mit Radius (R₁) angeordnet wird.

12. Verfahren nach einem der Ansprüche 10 oder 11, **dadurch gekennzeichnet, dass** die Segmente (4a...4n) in der Strangführung (4) der Brammen-Stranggießmaschine (1) derart mit der Hinterkonstruktion (7) verbunden werden, dass für den Krümmungsradius R₁ der Brammen-Stranggießmaschine (1) gilt R₁₀₁ ≤ R₁ ≤ 2*R₁₀₁, wobei R₁₀₁ der Krümmungsradius der Knüppel-Stranggießmaschine (101) ist.

## Claims

1. Method for converting a single-strand continuous casting plant (1) for slabs into a multi-strand continuous casting plant (101) for billets, wherein the continuous casting plant (1) for slabs comprises
- a mould (2) for casting liquid steel into a slab strand (B) and an oscillating unit (3) for oscillating the mould (2);
- a strand guide (4) for supporting, guiding and cooling the slab strand (B), wherein the strand guide (4) has a plurality of hydraulically adjustable segments (4a...4n) the slab strand (B) is cooled in the segments (4a...4n) by cooling nozzles and, where appropriate, reduced in its thickness, and the segments (4a...4n) are mechanically connected to a rear construction (7) and fluidically connected to in each case a hydraulic supply and a water supply;
comprising the following method steps:
i) decoupling the water supply from the mould (2) and decoupling the hydraulic supply from the oscillating unit (3) of the continuous casting plant;
ii) removing the mould (2) and the oscillating unit (3) and installing a common support frame (111) for a plurality of billet strands (K) in the region of the machine head of the continuous casting plant, wherein the common support frame (111) is connected to the main body (6) of the continuous casting plant;
iii) installing in each case one mould (102) for casting liquid steel into a billet strand (K) and in each case one oscillating unit (103) for oscillating the mould (102) per billet strand (K), wherein a plurality of oscillating units (103) are connected to the common support frame (111);
iv) coupling the water supply to the moulds (2) and coupling the hydraulic supply to the oscillating units (3) ;
v) decoupling the water supply and hydraulic supply from the segments (4a...4n);
vi) releasing the segments (4a...4n) from the rear construction (7) of the continuous casting plant and removing the segments (4a...4n) from the continuous casting plant;
vii) connecting roller pairs (104a...104i) for guiding a plurality of billet strands (K) to the rear construction (7), wherein the billet strands (K) are supported on both sides by a roller pair (104a...104i) and cooled by cooling nozzles;
viii) coupling the cooling nozzles of the roller pairs (104a...104i) to the water supply;
ix) connecting at least one extraction unit (108) for extracting a plurality of billet strands (K) from the moulds (102) to the rear construction (7);
x) coupling the extraction unit (108) to the hydraulic supply.

2. Method according to Claim 1, **characterized in that** a billet strand (K) leaves the mould (102) of the continuous casting machine (101) for billets in a curved manner with a radius of curvature (R, R₁₀₁).

3. Method according to Claim 2, **characterized in that** the roller pairs (104a...104i) in the strand guide (104) of the continuous casting machine (101) for billets are connected to the rear construction (7) in such a way that the following holds for the radius of curvature R₁₀₁ of the continuous casting machine (101) for billets: 0.9*R₁ ≤ R₁₀₁ ≤ 1.1 *R₁, preferably R₁₀₁ = R₁, where R₁ is the radius of curvature of the continuous casting machine (1) for slabs.

4. Method according to Claim 1, **characterized in that** a billet strand (K) leaves the mould (102) of the continuous casting machine (101) for billets in a rectilinear manner in vertical direction.

5. Method according to Claim 4, **characterized in that** a bending device (105) for deflecting the vertical billet strand (K) onto a circular arc with radius (R₁₀₁) is arranged downstream of the mould (102) of the continuous casting machine (101) for billets.

6. Method according to either of Claims 4 and 5, **characterized in that** the roller pairs (104a...104i) in the strand guide (104) of the continuous casting machine (101) for billets are connected to the rear construction (7) in such a way that the following holds for the radius of curvature R₁₀₁ of the continuous casting machine (101) for billets: 0.5*R₁ ≤ R₁₀₁ ≤ R₁, where R₁ is the radius of curvature of the continuous casting machine (1) for slabs.

7. Method for converting a multi-strand continuous casting plant (101) for billets into a single-strand continuous casting plant (1) for slabs, wherein the continuous casting plant (101) for billets comprises:
- a common support frame (111) for a plurality of billet strands (K), and, per billet strand (K), in each case one mould (102) for casting liquid steel into a billet strand (K) and in each case one oscillating unit (103) for oscillating the mould (102);
- a strand guide (104) for supporting, guiding and cooling the billet strands (K), wherein the strand guide (104) has a plurality of roller pairs (104a...104i) for guiding a plurality of billet strands (K) and cooling nozzles for cooling the billet strands (K), wherein the roller pairs (104a...104i) are connected to a rear construction (7) of the continuous casting plant;
- at least one extraction unit (108) for extracting the billet strands (K) from the moulds (102);
comprising the following method steps:
i) decoupling the at least one extraction unit (108) from the hydraulic supply of the continuous casting plant, releasing the extraction unit (108) from the rear construction (7) and removing the extraction unit (108) from the continuous casting plant;
ii) decoupling the cooling nozzles of the roller pairs (104a...104i) from the water supply;
iii) releasing the roller pairs (104a...104i) from the rear construction (7) and removing the roller pairs (104a...104i) from the continuous casting plant;
iv) installing a plurality of hydraulically adjustable segments (4a...4n) for guiding and cooling the slab strand (B) into the continuous casting plant, connecting the segments (4a...4n) to the rear construction (7), and coupling the segments (4a...4n) to the water supply and the hydraulic supply of the continuous casting plant, with the result that the slab strand (B) is cooled in the segments (4a...4n) by cooling nozzles and, where appropriate, reduced in its thickness;
v) decoupling the water supply from the moulds (102) and decoupling the hydraulic supply from the oscillating units (103) of the continuous casting plant;
vi) removing the common support frame (111) and the moulds (102) and oscillating units (103) of the continuous casting plant that are inserted therein and installing a mould (2) for casting liquid steel into a slab strand (B) and an oscillating unit (3) for oscillating the mould (2);
vii) coupling the water supply to the mould (2) and coupling the hydraulic supply to the oscillating unit (3) of the continuous casting plant

8. Method according to Claim 7, **characterized in that** the slab strand (B) leaves the mould (2) of the continuous casting machine (1) for slabs in a curved manner with a radius of curvature (R, R₁).

9. Method according to Claim 8, **characterized in that** the segments (4a...4n) in the strand guide (4) of the continuous casting machine (1) for slabs are connected to the rear construction (7) in such a way that the following holds for the radius of curvature R₁ of the continuous casting machine (1) for slabs: R₁₀₁/1.1 ≤ R₁ ≤ R₁₀₁/0.9, preferably R₁ = R₁₀₁, where R₁₀₁ is the radius of curvature of the continuous casting machine (101) for billets.

10. Method according to Claim 7, **characterized in that** a slab strand (B) leaves the mould (2) of the continuous casting machine (1) for slabs in a rectilinear manner in the vertical direction.

11. Method according to Claim 10, **characterized in that** a bending device (5) for deflecting the vertical slab strand (B) onto a circular arc path with radius (R₁) is arranged downstream of the mould (2) of the continuous casting machine (1) for slabs.

12. Method according to either of Claims 10 and 11, **characterized in that** the segments (4a...4n) in the strand guide (4) of the continuous casting machine (1) for slabs are connected to the rear construction (7) in such a way that the following holds for the radius of curvature R₁ of the continuous casting machine (1) for slabs: R₁₀₁ ≤ R₁ ≤ 2*R₁₀₁, where R₁₀₁ is the radius of curvature of the continuous casting machine (101) for billets.

## Revendications

1. Procédé de transformation d'une installation de coulée de brames à une ligne (1) en une installation de coulée de billettes à plusieurs lignes (101), l'installation de coulée de brames (1) comprenant :
- une lingotière (2) destinée à couler de l'acier liquide en une barre de type brame (B) et une unité d'oscillation (3) destinée à faire osciller la lingotière (2) ;
- un guidage de barre (4) destiné au support, au guidage et au refroidissement de la barre de type brame (B), le guidage de barre (4) comprenant plusieurs segments (4a...4n) à réglage hydraulique, la barre de type brame (B) étant refroidie par des buses de refroidissement et subissant, le cas échéant, une réduction d'épaisseur dans les segments (4a...4n), les segments (4a...4n) étant reliés mécaniquement à une structure arrière (7) et reliés fluidiquement, respectivement, à une alimentation hydraulique et une alimentation en eau ;
comprenant ces étapes de procédé :
i) désaccouplement de l'alimentation en eau de la lingotière (2) et désaccouplement de l'alimentation hydraulique de l'unité d'oscillation (3) de l'installation de coulée continue ;
ii) démontage de la lingotière (2) et de l'unité d'oscillation (3) et montage d'un cadre de support commun (111) pour plusieurs barres de type billette (K) dans la zone de la tête de machine de l'installation de coulée continue, le cadre de support commun (111) étant relié à la terre ferme (6) de l'installation de coulée continue ;
iii) montage d'une lingotière (102) destinée à couler de l'acier liquide en une barre de type billette (K) et d'une unité d'oscillation (103) destinée à faire osciller la lingotière (102) par barre de type billette (K) respective, une pluralité d'unités d'oscillation (103) étant reliées au cadre de support commun (111) ;
iv) accouplement de l'alimentation en eau aux lingotières (2) et accouplement de l'alimentation hydraulique aux unités d'oscillation (3) ;
v) désaccouplement de l'alimentation en eau et de l'alimentation hydraulique des segments (4a ...4n) ;
vi) détachement des segments (4a...4n) de la structure arrière (7) de l'installation de coulée continue et démontage des segments (4a...4n) de l'installation de coulée continue ;
vii) raccordement de paires de rouleaux (104a...104i) destinées à guider une pluralité de barres de type billette (K) à la structure arrière (7), les barres de type billette (K) étant supportées des deux côtés par une paire de rouleaux (104a... 104i) et étant refroidies par des buses de refroidissement ;
viii) accouplement des buses de refroidissement des paires de rouleaux (104a... 104i) à l'alimentation en eau ;
ix) raccordement d'au moins une unité d'extraction (108) destinée à extraire une pluralité de barres de type billette (K) des lingotières (102) à la structure arrière (7) ;
x) accouplement de l'unité d'extraction (108) à l'alimentation hydraulique.

2. Procédé selon la revendication 1, **caractérisé en ce qu'**une barre de type billette (K) quitte la lingotière (102) de la machine de coulée de billettes (101) courbée avec un rayon de courbure (R, R₁₀₁).

3. Procédé selon la revendication 2, **caractérisé en ce que** les paires de rouleaux (104a...104i) dans le guidage de barre (104) de la machine de coulée de billettes (101) sont reliées à la structure arrière (7) de façon que le rayon de courbure R₁₀₁ de la machine de coulée de billettes (101) vérifie 0,9*R₁ ≤ R₁₀₁ ≤ 1,1*R₁, de préférence R₁₀₁ = R₁, R₁ étant le rayon de courbure de la machine de coulée de brames (1).

4. Procédé selon la revendication 1, **caractérisé en ce qu'**une barre de type billette (K) quitte la lingotière (102) de la machine de coulée de billettes (101) droite dans une direction verticale.

5. Procédé selon la revendication 4, **caractérisé en ce qu'**un dispositif de cintrage (105) destiné à dévier la barre de type billette (K) verticale sur une trajectoire en arc de cercle de rayon (R₁₀₁) est placé après la lingotière (102) de la machine de coulée de billettes (101) .

6. Procédé selon l'une des revendications 4 ou 5, **caractérisé en ce que** les paires de rouleaux (104a...104i) dans le guidage de barre (104) de la machine de coulée de billettes (101) sont reliées à la structure arrière (7) de façon que le rayon de courbure R₁₀₁ de la machine de coulée de billettes (101) vérifie 0,5*R₁ ≤ R₁₀₁ ≤ R₁, R₁ étant le rayon de courbure de la machine de coulée de brames (1).

7. Procédé de transformation d'une installation de coulée de billettes à plusieurs lignes (101) en une installation de coulée de brames à une ligne (1), l'installation de coulée de billettes (101) comprenant :
- un cadre de support commun (111) pour une pluralité de barres de type billette (K) et, pour chaque barre de type billette (K), une lingotière (102) destinée à couler de l'acier liquide en une barre de type billette (K) et une unité d'oscillation (103) destinée à faire osciller la lingotière (102) ;
- un guidage de barre (104) destiné au support, au guidage et au refroidissement des barres de type billette (K), le guidage de barre (104) comprenant plusieurs paires de rouleaux (104a...104i) destinées à guider une pluralité de barres de type billette (K) et des buses de refroidissement destinées au refroidissement des barres de type billette (K), les paires de rouleaux (104a...104i) étant reliées à une structure arrière (7) de l'installation de coulée continue ;
- au moins une unité d'extraction (108) destinée à extraire les barres de type billette (K) des lingotières (102) ;
comprenant ces étapes de procédé :
i) désaccouplement de l'au moins une unité d'extraction (108) de l'alimentation hydraulique de l'installation de coulée continue, détachement de l'unité d'extraction (108) de la structure arrière (7) et retrait de l'unité d'extraction (108) de l'installation de coulée continue ;
ii) désaccouplement des buses de refroidissement des paires de rouleaux (104a...104i) de l'alimentation en eau ;
iii) détachement des paires de rouleaux (104a...104i) de la structure arrière (7) et retrait des paires de rouleaux (104a...104i) de l'installation de coulée continue ;
iv) montage d'une pluralité de segments (4a...4n) à réglage hydraulique destinés au guidage et au refroidissement de la barre de type brame (B) dans l'installation de coulée continue, raccordement des segments (4a...4n) à la structure arrière (7) et accouplement des segments (4a...4n) à l'alimentation en eau et l'alimentation hydraulique de l'installation de coulée continue, de façon que la barre de type brame (B) soit refroidie par des buses de refroidissement et subisse, le cas échéant, une réduction d'épaisseur dans les segments (4a...4n) ;
v) désaccouplement de l'alimentation en eau des lingotières (102) et désaccouplement de l'alimentation hydraulique des unités d'oscillation (103) de l'installation de coulée continue ;
vi) démontage du cadre de support commun (111) et des lingotières (102) et unités d'oscillation (103) qu'il contient de l'installation de coulée continue et montage d'une lingotière (2) destinée à couler de l'acier liquide en une barre de type brame (B) et d'une unité d'oscillation (3) destinée à faire osciller la lingotière (2) ;
vii) accouplement de l'alimentation en eau à la lingotière (2) et accouplement de l'alimentation hydraulique à l'unité d'oscillation (3) de l'installation de coulée continue.

8. Procédé selon la revendication 7, **caractérisé en ce que** la barre de type brame (B) quitte la lingotière (2) de la machine de coulée de brames (1) courbée avec un rayon de courbure (R, R₁).

9. Procédé selon la revendication 8, **caractérisé en ce que** les segments (4a...4n) dans le guidage de barre (4) de la machine de coulée de brames (1) sont reliés à la structure arrière (7) de façon que le rayon de courbure R₁ de la machine de coulée de brames (1) vérifie R₁₀₁/1,1 ≤ R₁ ≤ R₁₀₁/0,9, de préférence R₁ = R₁₀₁, R₁₀₁ étant le rayon de courbure de la machine de coulée de billettes (101) .

10. Procédé selon la revendication 7, **caractérisé en ce qu'**une barre de type brame (B) quitte la lingotière (2) de la machine de coulée de brames (1) droite dans une direction verticale.

11. Procédé selon la revendication 10, **caractérisé en ce qu'**un dispositif de cintrage (5) destiné à dévier la barre de type brame (B) verticale sur une trajectoire en arc de cercle de rayon (R₁) est placé après la lingotière (2) de la machine de coulée de brames (1).

12. Procédé selon l'une des revendications 10 ou 11, **caractérisé en ce que** les segments (4a...4n) dans le guidage de barre (4) de la machine de coulée de brames (1) sont reliés à la structure arrière (7) de façon que le rayon de courbure R₁ de la machine de coulée de brames (1) vérifie R₁₀₁ ≤ R₁ ≤ 2*R₁₀₁, R₁₀₁ étant le rayon de courbure de la machine de coulée de billettes (101).
